# FASCICULE DE BREVET EUROPEEN

(11) **EP 1 024 724 B1**
(45) Date de publication et mention de la délivrance du brevet: **18.06.2003**
(21) Numéro de dépôt: 99936690.9
(22) Date de dépôt: 04.08.1999
(51) Int. Cl.: A44C 21/00, G07F 1/06

(54) **JETON EN DEUX PARTIES**
ZWEITEILIGE WERTMARKEN
TWO-PART TOKEN

(30) Priorité: 10.08.1998 FR 9810238
(43) Date de publication de la demande: 09.08.2000
(73) Titulaire: Errard, Emmanuel, 92100 Boulogne (FR)
(72) Inventeur: Errard, Emmanuel, 92100 Boulogne (FR)
(86) Numéro de dépôt international: FR9901934
(87) Numéro de publication internationale: WO00008964

(56) Documents cités:
- EP-A- 0 694 872
- WO-A-95/26657
- DE-U- 9 400 167

## Description

La présente invention se rapporte aux jetons. Contre remise d'un jeton, son propriétaire reçoit une marchandise ou il lui est fourni un service ou un droit d'entrée. L'accumulation des jetons qui ont été remis permet à celui qui vend une marchandise de savoir ce qui a été vendu et de se réapprovisionner ou de connaître le nombre de personnes qui ont assisté à une manifestation ou qui ont reçu une prestation. On peut souhaiter récompenser les acheteurs ou usagers qui ont utilisé beaucoup de jetons.

L'invention y pourvoit par un jeton, peu coûteux à fabriquer et très simple à manipuler, qui est en deux parties intérieure et extérieure assemblées par complémentarité de forme, de préférence sur une longueur suffisante du pourtour de la partie intérieure et en un matériau susceptible de céder suffisamment élastiquement pour que la partie intérieure reste, malgré son poids, retenue dans la partie extérieure par des forces de frottement mais s'en détache sous la simple pression du doigt. Il est prévu des moyens d'indexation de la partie intérieure sur la partie extérieure et un code est apposé sur chaque partie. Lorsque les parties sont assemblées, les deux codes sont dans le prolongement l'un de l'autre en étant de préférence adjacents.

A présentation d'un jeton dans un magasin, un lecteur de code lit les deux codes d'une façon très aisée puisqu'ils sont l'un à la suite de l'autre. Le premier code sur la partie intérieure correspond à une identité de client, tandis que le code apposé sur la partie extérieure caractérise la marchandise qui est achetée ou un prix. L'ordinateur de caisse reçoit ainsi en entrée un code représentatif de l'identité du client et peut se reporter immédiatement à sa mémoire pour savoir que ce même client a déjà acheté d'autres marchandises et qu'il a droit à une prime.

Suivant un mode de réalisation particulièrement préféré, la partie extérieure est annulaire et la partie intérieure a la forme d'un disque. Mais on peut concevoir également que l'une des parties soit rectangulaire et l'autre circulaire ou qu'elles soient toutes deux rectangulaires ou carrées ou toute autre forme permettant un maintien suffisant de la partie intérieure dans la partie extérieure. Il n'est pas non plus absolument nécessaire que la partie extérieure enferme entièrement la partie intérieure, pourvu que le pourtour de maintien soit suffisant.

On réalise de préférence les jetons en carton ou en une matière plastique souple.

La figure unique est une vue en perspective d'un jeton en deux parties alors qu'elles sont désassemblées.

Le jeton représenté à la figure comprend une partie 1 intérieure en forme de disque en carton. Le disque 1 comporte un évidemment 2. Un code barre 3 est apposé sur la partie 1.

Le jeton comporte également une partie 4 extérieure annulaire également en carton. La partie 4 comporte une saillie 5 conjuguée de l'évidement 2. Le pourtour extérieur du disque 1 est d'un diamètre sensiblement égal au diamètre intérieur de l'anneau 4 en sorte que, lorsque le disque 1 est placé dans l'anneau 4, il y reste retenu, malgré son poids, par les forces de frottement qui s'appliquent entre la face latérale extérieure du disque 1 et la tranche intérieure de l'anneau 4. Mais par une simple pression du doigt, le disque 1 peut être détaché de l'anneau 4.

L'anneau 4 comporte un code barre 6 qui, lorsque les deux parties 1 et 4 sont assemblées alors que l'évidement 2 et la saillie 5 sont conjugués, vient dans le prolongement du code barre 3.

## Revendications

1. Jeton en deux parties (1, 4) intérieure et extérieure assemblées par complémentarité de forme **caractérisé en ce qu'**il est prévu des moyens (2, 5) d'indexation de la partie (1) intérieure sur la partie (4) extérieure, et un code (3, 6) est apposé sur chaque partie (1, 4) en des emplacements tels que, lorsque les parties (1, 4) sont assemblées, les deux codes (3, 6) sont dans le prolongement l'un de l'autre, en étant, de préférence, adjacents.

2. Jeton suivant la revendication 1, **caractérisé en ce que** les deux parties (1, 4) sont assemblées par complémentarité de forme sur une longueur suffisante du pourtour de la partie intérieure (1) et en un matériau susceptible de céder suffisamment élastiquement pour que la partie intérieure reste, malgré son poids, retenue dans la partie (4) extérieure par des forces de frottement, mais s'en détache sous la simple pression du doigt.

3. Jeton suivant la revendication 2, **caractérisé en ce que** la partie (4) extérieure est annulaire.

4. Jeton suivant l'une des revendications précédentes, **caractérisé en ce qu'**il est en carton ou en matière plastique souple.

## Claims

1. A two-piece token (1, 4) comprising an inner (1) and an outer part (4), assembled by similarity of form, **characterized in that** it's provided with a means (2, 5) for indexing the inner part (1) on the outer part (4), and a code (3, 6) stamped on each part (1, 4) on specially chosen places so that, when the parts (1, 4) are assembled, the two codes (3, 6) are extensions of each other in being, preferably, adjacent to each other.

2. The two-piece token as claimed in claim 1, wherein both parts (1, 4) are assembled by similarity of form along a sufficient length of the edge of the inner part (1) and made of a material which is sufficiently elastic to hold the inner part in the outer part (4) by the forces of friction, but can be detached from it by finger pressure.

3. The two-piece token as claimed in claim 2, wherein the outer part (4) is ring shaped

4. The two-piece token as claimed of one precedent claim, wherein both parts are made of cardboard or a flexible plastic material.

## Patentansprüche

1. Zweiteilige Wertmarke (1, 4), mit einem inneren Teil (1) und einem Außenteil (4), zusammengebaut durch komplementäre Formen **dadurch gekennzeichnet dass** sie Mittel (2, 5) für das Registrieren des inneren Teils (1) auf dem Außenteil (4), aufweist, und einen Code (3, 6) gestempelt auf jedem Teil (1, 4) auf besonders ausgewählten Stellen, damit, wenn die Teile (1, 4) zusammengebaut werden, die zwei Code (3, 6) Verlängerungen voneinander sind, vorzugsweise neben einander anordnet sind.

2. Wertmarke nach Anspruch 1 **dadurch gekennzeichnet dass** die beide Teile (1, 4) werden durch Ähnlichkeit der Form entlang einer genügenden Länge des Randes des inneren Teils (1) zusammengebaut und gebildet von einem Material, das genug elastisch ist, das innere Teil im Außenstück (4) durch die Kräfte der Friktion zu halten, aber kann von ihm durch Fingerdruck abgetrennt werden.

3. Wertmarke nach Anspruch 2 **dadurch gekennzeichnet dass** der Außenteil (4) ringförmig ist.

4. Wertmarke nach einem der Ansprüche 1 oder 2 oder 3 **dadurch gekennzeichnet dass** der Wertmarke ist aus Karton oder im flexiblen Bereich aus Plastik.
